# EUROPÄISCHE PATENTSCHRIFT

(11) **EP 3 455 427 B1**
(45) Veröffentlichungstag und Bekanntmachung des Hinweises auf die Patenterteilung: **16.11.2022**
(21) Anmeldenummer: 17723379.8
(22) Anmeldetag: 12.05.2017
(51) Int. Cl.: E04B 1/82, G10K 11/162, E04B 1/88, E04B 1/86, E04B 1/99, E04B 9/00, E04B 1/84

(54) **SCHALLABSORBERANORDNUNG UND SCHALLGEDÄMMTER RAUM**
SOUND ABSORBER ARRANGEMENT AND SOUND-DAMPED ROOM
SYSTÈME D'ABSORPTION ACOUSTIQUE ET PIÈCE INSONORISÉE

(30) Priorität: 13.05.2016 DE 102016108945
(43) Veröffentlichungstag der Anmeldung: 20.03.2019
(73) Patentinhaber: Liaver GmbH & Co. KG, 98693 Ilmenau (DE)
(72) Erfinder: HOPPE, Christian, 99092 Erfurt (DE); TSCHIERSCH, Ronald, 98714 Stützerbach (DE)
(74) Vertreter: Engel, Christoph Klaus
(86) Internationale Anmeldenummer: PCT/EP2017/061524
(87) Internationale Veröffentlichungsnummer: WO 2017/194767

(56) Entgegenhaltungen:
- EP-A1- 1 486 475
- WO-A1-95/30804
- DE-U1- 20 022 685
- JP-A- H10 311 105
- JP-U- S6 075 509
- Abc Akustik: "Akustik-Stuck "modern"", , 31. Dezember 2011 (2011-12-31), Seiten 1-2, XP055386658, Gefunden im Internet: URL:http://www.abc-akustik.de/files/produk tinformation_akustik-stuck_modern.pdf [gefunden am 2017-06-29]

## Beschreibung

Die vorliegende Erfindung betrifft einen schallgedämmten Raum, unter Verwendung von Schallabsorberelementen sowie schallabsorbierenden Absorberstreifen aus solchen Elementen.

Schallabsorbierende Elemente zur Verbesserung der Raumakustik, d. h. für eine bessere Sprachverständlichkeit und für den Gehörschutz, sind seit langem bekannt. Akustikdecken aus Gipsplatten oder Faserplatten verbessern die Raumakustik, reduzieren den Hall und wandeln Schallenergie in Wärme um. Für Ton- oder Aufnahmestudios existieren Speziallösungen, wie Eckschränke, als Bassabsorber mit länglichen Schlitzen und hinterlegten Vliesen oder Schaumstoffen. Des Weiteren sind akustische Wandverkleidungen bekannt, wie beispielsweise Platten, die in verschiedenen Winkeln und Größen an die Wände angebracht werden und als Tiefenabsorber zur Absorption tiefer Schallfrequenzen dienen. Für die Absorption hoher Schallfrequenzen ist der Einsatz gelochter Platten üblich, welche in bestimmten Abständen zur Wand angebracht werden. Zwischen Platten und Wand befinden sich schallschluckende und schalldämmende Stoffe, beispielsweise Schaumstoffe oder Filze.

Die DE 10 2011 105 608 A1 zeigt eine Schall-Absorberanordnung nach Art eines Kantenabsorbers für tiefe Frequenzen. Die Anordnung beinhaltet trogförmige, vorzugsweise quaderförmige Behälter mit darin befindlichem faserförmigem oder porösem Absorptionsmaterial, welche eine schallundurchlässige oder schalldurchlässige Umhüllung aufweisen. Die Behälter sind in den Ecken oder Kanten eines Raumes an der Wand oder Decke angeordnet. Die Schall-Absorberanordnung zeichnet sich dadurch aus, dass alle dem Raum zugewandten Seiten schallundurchlässig ausgebildet sind. Lediglich eine schräg, vorzugsweise senkrecht zu einer Wand oder der Decke angeordnete Seite ist mit einer kleineren Fläche absorbierend ausgebildet. Zur Erzielung der gewünschten Wirkung müssen die verwendeten Behälter eine Mindestgröße aufweisen, wofür lokal ein entsprechender Platz vorzuhalten ist. Eine bevorzugte Ausführung nutzt beispielsweise einen 400 mm x 500 mm dicken homogenen faserigen Absorber, welcher auf dem Boden in Nähe einer Raumkante angeordnet ist.

Die DE 10 2015 109 808 A1 beschreibt ein schallabsorbierendes Bauelement, insbesondere für den Außenbereich, umfassend eine schallabsorbierende Deckschicht sowie darin eingelassene Schallabsorberelemente mit gegenüber der Deckschicht erhöhtem Absorptionsgrad.

Die EP 2 868 826 A1 beschreibt ein bewehrtes Betonelement, auf dessen Oberfläche ein teilweise frei liegender, Schall absorbierender, zumindest teilweise offenzelliger geschäumter Werkstoff angeordnet ist. Die Bewehrung wird teilweise von dem geschäumten Werkstoff umschlossen. Gezeigt ist auch ein Deckenelement, welches mehrere Absorberstreifen aus Geopolymer aufweist. Die genutzten Absorberstreifen verlaufen im Falle der Anwendung des Betonelements als Deckenplatte in Längsrichtung aber nicht in den Eckbereichen zwischen Wand und Decke.

Die WO 95/30804 A1 zeigt ein Schallabsorptionssystem für Innenwände und Decken in Gebäuden sowie ein Verfahren zur Herstellung eines solchen Systems. Das System soll sich insbesondere für große Gebäude, wie Konzerthallen und dergleichen eignen. Das System verwendet eine erste Schicht aus Mineralwolle, die an der Wand oder Decke angebracht ist, beispielsweise durch Kleben, Anschrauben o.ä., und weiterhin eine zweite Schicht aus Fasern, insbesondere Baumwollfasern, die auf der ersten Schicht beispielsweise durch Aufsprühen angebracht ist.

Die DE 200 22 685 U1 beschreibt ein akustisch absorptives Plattenelement, welches Blähglas verwendet. Das Plattenelement dient dem Aufbau vollflächiger abgehängter Decken oder vorsetzbarer Wände.

JPH10311105 A offenbart die Merkmale des Oberbegriffs des Anspruchs 1.

Am Markt erhältlich sind Schallabsorberelemente aus einem gesinterten Blähglasgranulat, wie es beispielsweise von der Firma Liaver GmbH & Co. KG unter dem Markennamen Reapor geliefert wird.

In einem Produktblatt der ABC Akustik GmbH, Berlin, aus dem Jahr 2011, ist eine raumakustische Lösung zur Nachrüstung in Räumen bis 20 m² Grundfläche beschrieben, wobei die gegenüberliegenden Seiten des Raumes nicht mehr als 5 m voneinander entfernt sein sollen. Dafür werden Absorber aus offenzelligem Schaumstoff auf Melaminharzbasis in Form einer Stuckkante in den oberen Raumkanten zwischen Decke und Wand angebracht. Die Absorber ragen ca. 14 bis 35 cm in den Raum hinein, damit sich auf der Rückseite ein Luftraum zwischen dem Absorber und der Bauwand befindet. Die Absorber müssen mit speziellen Abhängern an der Decke angebracht werden.

Die meisten vorbekannten, effizient wirkenden Schallabsorberlösungen müssen entweder von Beginn an in die akustisch zu verbessernden Räume eingebaut oder mit erheblichem Aufwand nachgerüstet werden. Häufig kommt es dabei zu einem Zielkonflikt zwischen den akustischen Wirkungen und der sonstigen Gestaltung des Raumes unter funktionalen, bautechnischen und gestalterischen Gesichtspunkten. Beispielsweise lassen sich gute akustische Wirkungen durch eine vollflächige Belegung der Decke mit Schallabsorberplatten erreichen, jedoch ist dann eine Anordnung von Deckenklimaelementen nicht mehr möglich. Die Nachrüstung von Schalldämmenden Decken in bestehenden Räumen ist bautechnisch und finanziell aufwendig, sodass davon nur selten Gebrauch gemacht wird. Die Anordnung großvolumiger Kantenabsorber stört das ästhetische Raumempfinden meist erheblich.

Die Aufgabe der vorliegenden Erfindung besteht somit darin, ausgehend vom Stand der Technik eine verbesserte Schallabsorberanordnung sowie einen in einem möglichst breiten Frequenzbereich akustisch verbesserten Wohn-, Arbeits- oder Aufenthaltsraum zur Verfügung zu stellen. Die Schallabsorberanordnung soll ein minimales Volumen im Raum einnehmen, visuell kaum in Erscheinung treten und dennoch eine nennenswerte Verbesserung der Raumakustik in einem breiten Frequenzbereich erreichen. Gleichzeitig soll es die Schallabsorberanordnung gestatten, die gewünschten Absorptionsergebnisse in Räumen mit einer Grundfläche > 40 m² zu erreichen. Die Aufgabe wird durch einen schallgedämmten Raum gemäß Anspruch 1 gelöst.

Die erfindungsgemäße Schallabsorberanordnung umfasst mehrere Schallabsorberelemente, die in einem Raum mit mit einer Größe von 40 m² bis 130 m², mit Wänden und einer den Raum nach oben abschließenden Decke angeordnet sind. Mehrere aneinandergereihte Schallabsorberelemente bilden einen oder mehrere Absorberstreifen, der/die sich längs einer zwischen Wand und Decke des Raumes verlaufenden oberen Stoßkante, also im Eckbereich zwischen Wand und Decke, zumindest abschnittsweise erstreckten. Der Absorberstreifen besitzt eine Breite von 200 - 400 mm, bevorzugt 250 - 350 mm, besonders bevorzugt 310 mm. Die Dicke des Absorberstreifens beträgt 40 - 65 mm, bevorzugt 50 mm. Besonders bedeutsam für die Funktionsfähigkeit der Erfindung ist es, dass die Schallabsorberelemente einen längenspezifischen Strömungswiderstand im Bereich 8 - 10 kPa*s/m² , bevorzugt 8 - 9 kPa*s/m² aufweisen. Es hat sich überraschender Weise gezeigt, dass Strömungswiderstände außerhalb des genanten Bereichs nicht zu den gewünschten Absorptionen führen, auch dann nicht, wenn die Strömungswiderstände in den Schallabsorberelementen stark variieren und damit jedenfalls teilweise außerhalb des von der Erfindung aufgefundenen Bereiches liegen.

Bevorzugt variiert der längenspezifische Strömungswiderstand der erfindungsgemäß genutzten Schallabsorberelemente um weniger als 0,5 kPa*s/m², vorzugsweise weniger als 0,3 kPa*s/m², bezogen auf die Fläche eines solchen Elements. Besonders bevorzugt gilt diese geringe Streuung des längenspezifischen Strömungswiderstands über den gesamten Absorberstreifen betrachtet, wobei jeweils der längenspezifische Strömungswiderstand auf einer Fläche des Absorberstreifens < 0,5 m², vorzugsweise < 0,3 m², besonders bevorzugt < 0,1 m² betrachtet wird.

Der erfindungsgemäße schallgedämmte Raum dient Personen zum Wohn-, Arbeits- oder sonstigen Aufenthaltszwecken. Er weist mindestens einen an einer oberen Kante des Raumes angeordneten Absorberstreifen auf. Erfindungswesentlich ist, dass mehrere Schallabsorberelemente als Absorberstreifen ausgebildet sind und sich längs der oberen Kante des Raumes zumindest abschnittsweise erstrecken. Die Schallabsorberelemente besitzen die zuvor in Bezug auf die Schallabsorberanordnung genannten Eigenschaften.

Ein wesentlicher Vorteil des erfindungsgemäß realisierten schallgedämmten Raumes besteht darin, dass durch Anordnung des Absorberstreifens an der oberen Kante (Stoßkante) des Raumes eine besonders hohe Absorption von Schall erreicht werden kann. Diese hohe Absorptionswirkung wird durch die in diesem Bereich sowohl an der Wand als auch an der Decke auftretenden Reflexionen der Schallwellen erreicht. Der als Absorberstreifen ausgeführte Absorberstreifen lässt sich aufwandsarm nachträglich in bestehende Räume integrieren und erfordert nur wenig Einbauraum. Durch Anordnung des Absorberstreifens an der oberen Kante des Raumes werden die zur sonstigen Nutzung im Raum verfügbaren Flächen und Volumen nur minimal eingeschränkt.

Durch die erfindungsgemäße Verwendung von Schallabsorberelementen mit einem längenspezifischen Strömungswiderstand im Bereich 8 - 10 kPa*s/m², bevorzugt 8 - 9 kPa*s/m² wird es erstmals möglich, eine sehr effiziente Schallabsorption mit nur geringen Volumina des schallabsorbierenden Materials und des von der Schallabsorberanordnung eingenommenen Raums in einem breiten Frequenzbereich zu erzielen. Insbesondere können relativ dünne Schallabsorberelemente direkt an akustisch stark reflektierenden Bauwerkswänden angebracht werden, ohne Belassung eines nennenswerten Luftraums dazwischen. Die Bauwerkswände reflektieren die Schallwellen, die das Schallabsorberelement bereits einmal durchlaufen haben, diffus in dieses zurück, wo dann weitere Absorption stattfinden kann. Für diese besonders effiziente Absorption ist es erforderlich, dass der längenspezifische Strömungswiderstand in dem genannten Bereich eingestellt wird, z. B. durch geeignete Auswahl der Korngröße und der Materialzusammensetzung der verwendeten Schallabsorberelemente. Die Schallabsorberelemente bestehen aus Blähglasgranulat mit einer Korngröße von 0,25 - 4 mm, wobei das Granulat in Plattenform gesintert ist oder mit hinzugesetztem Bindemittel verbunden ist.

Die Erfindung basiert damit auf einer Kombination aus der genannten Beschaffenheit der Schallabsorberelemente und deren genannter Anordnung im Raum.

Nach einer besonders bevorzugten Ausführungsform erstreckt sich der Absorberstreifen umlaufend an den oberen Kanten des Raumes. Durch Nutzung eines umlaufenden Absorberstreifens wird eine sehr gute Schallabsorption erreicht. Falls, beispielsweise aus baulichen Gründen, kein umlaufender Verlauf des Absorberstreifens möglich ist, kann der Absorberstreifen auch bereichsweise unterbrochen sein, wobei auch in diesem Fall eine gute Schalldämmung erreicht werden kann.

Eine vorteilhafte Ausführungsform verwendet mehrere Absorberstreifen. Jeder Absorberstreifen erstreckt sich wiederum an einer oberen Kante des Raumes zumindest abschnittsweise. Die Absorberstreifen können beispielsweise in Form gut handhabbarer schmaler Platten ausgebildet sein, welche vorzugsweise fortlaufend aneinander anschließen. Zwischen einzelnen Absorberstreifen können jedoch auch, sofern dies erforderlich ist, Zwischenräume bestehen.

Der Absorberstreifen ist vorzugweise an einer Wand oder einer Decke des Raumes befestigt. Er erstreckt sich jeweils bis zur oberen Stoßkante des Raums, d.h. bis in die Ecke, die zwischen der Wand und der Decke ausgebildet ist. Die Befestigung kann beispielsweise mittels eines geeigneten Klebers erfolgen. Alternativ kann der Absorberstreifen auch mit Hilfe von Klammern oder anderer geeigneter mechanischer Befestigungsmittel an Wand oder Decke fixiert werden. Denkbar ist auch die Verwendung eines Trägerprofils, in welches der Absorberstreifen eingeklemmt oder auf andere Weise befestigt ist.

Gemäß einem Beispiel besteht der Absorberstreifen aus einem akustisch wirksamen, schallabsorbierenden,nicht duktilen Schaumstoff. Hierbei handelt es sich vorzugsweise um einen mineralischen Werkstoff, der einen Hartschaumstoff bildet. Als besonders geeignetes Material für den Absorberstreifen hat sich glasbasierter, akustisch wirksamer und diffusionsoffener Schaumstoff erwiesen, welcher bevorzugt ein Blähglasgranulat beinhaltet. Einzelne Glasteilchen sind hierfür durch Sintern oder ein Bindemittel, welches einen Faseranteil aufweisen kann, miteinander verbunden. Das für den Absorberstreifen verwendete Material ist zweckmäßigerweise feuchtraumgeeignet, frostsicher, schwer entflammbar und sehr leicht und somit in unterschiedlichsten Räumlichkeiten einsetzbar. Es lässt sich außerdem problemlos zuschneiden.

Der erfindungsgemäß erforderliche längenspezifische Strömungswiderstand des Schallabsorberelementes lässt sich besonders einfach einstellen durch die verwendeten Körnungen, also die Korngrößenverteilung im bevorzugt plattenförmig ausgebildeten Schallabsorberelement und/oder den Anteil an Bindemittel, welches während der Herstellung dem Blähgasgranulat zugesetzt wird.

Der Absorberstreifen weist eine Breite von 250 mm bis 500 mm auf. Weiterhin hat sich eine Dicke von 25 mm bis 60 mm als zweckmäßig erwiesen. Ein derart ausgebildeter Absorberstreifen lässt sich gut integrieren und benötigt vergleichsweise wenig Bauraum.

Eine besonders gute und unauffällige Integration des Absorberstreifens kann durch Einlassen in die Decke oder die Wand erreicht werden. Hierfür wird vorzugsweise eine entsprechende Ausnehmung in Wand und Decke eingebracht. Der Absorberstreifen schließt bevorzugt bündig mit der Decke oder der Wand ab. Diese Einbauvariante eignet sich insbesondere bei Neubauten, wenn die Ausnehmungen bereits in der Planungsphase berücksichtigt werden, bzw. bei anstehenden, grundlegenden Renovierungsarbeiten. Die Ausnehmungen können beispielsweise in Stahlbetondecken, Mauerwerkswänden oder Trockenbaukonstruktionen vorgesehen und dann mit Schallabsorberelementen bestückt werden.

Für den schallgedämmte Raum hat sich eine Größe zwischen 80 m² und 130 m² Grundfläche bei einer Wandhöhe von 2 bis 3 m als vorteilhaft erwiesen. In diesem Bereich lassen sich mit dem verwendeten schallabsorbierenden Absorberstreifen besonders gute Resultate hinsichtlich der Schallabsorption erreichen.

Um bei Räumen mit einer deutlich über 120 m² liegenden Grundfläche beste akustische Absorptionswirkungen zu erzielen, ist eine akustische Aufteilung des Raumes in mehrere Zellen erforderlich. Dies lässt sich durch die Anbringung weiterer Schallabsorberelemente erreichen, die bevorzugt dieselben Eigenschaften wie die in der erfindungsgemäßen Schallabsorberanordnung genutzten Schallabsorberelemente haben. Die weiteren Schallabsorberelemente werden an der Decke befestigt und zergliedern den Raum dadurch in die genannten Zellen. Dafür können alternativ auch bekannte Akustikbaffel genutzt werden.

Mit der erfindungsgemäß genutzten Schallabsorberanordnung sind in eingerichteten Räumen Nachhallzeiten im Bereich von 0,6 s bis 0,9 s erreichbar, was dem angestrebten Wert in Kommunikationsräumen entspricht. In nicht eingerichteten Räumen mit Wänden und Decken aus Stahlbeton wird die Nachhallzeit von 2-4 s durch die Nutzung der Schallabsorberanordnung auf 0,8 bis 1,2 s reduziert. Die Schallabsorberanordnung eignet sich insbesondere für die Dämpfung im Frequenzbereich von 250 Hz bis 4 kHz.

Bei einer abgewandelten Ausführungsform werden Absorberstreifen sowohl an der Wand als auch an der Decke des Raums angebracht, die sich jeweils bis zur oberen Stoßkante des Raums erstrecken, d. h. im Eckbereich zwischen Wand und Decke aneinanderstoßen. Es können alternativ dazu auch Eckprofile aus Absorberstreifen genutzt werden, die direkt im Eckbereich des Raumes angebracht werden.

Vorteilhaft ist eine Ausführungsform, bei welcher die zum Raum gerichtete Oberfläche des Absorbersteifens eine strukturierte Oberfläche besitzt. Die Strukturierung kann die Absorptionseigenschaften weiter verbessern und gleichzeitig einer ästhetischen Gestaltung dienen, sodass der Absorberstreifen beispielsweise in der Art einer Borte bzw. eines Fries erscheint.

Weitere Einzelheiten und Vorteile der erfindungsgemäßen Schallabsorberanordnung und des damit ausgerüsteten schallgedämmten Raumes ergeben sich aus der nachfolgenden Beschreibung einer bevorzugten Ausführungsform unter Bezugnahme auf die Zeichnung. Es zeigen:
- Fig. 1:: einen nicht maßstabsgetreue Deckenuntersicht eines erfindungsgemäßen schallgedämmten Raumes;
- Fig. 2:: einen an einer oberen Kante des erfindungsgemäßen Raumes angeordneten Absorberstreifen;
- Fig. 3:: ein Diagramm zur Darstellung von Messwerten der Nachhallzeit in unterschiedlich konfigurierten Räumen über einen breiten Frequenzbereich.

Fig. 1 zeigt eine nicht maßstabsgetreue Deckenuntersicht eines erfindungsgemäßen schallgedämmten Raumes 01, welcher den oberen Randbereich des Raumes 01 darstellt. Die Grundfläche des Raumes beträgt 40 - 130 m². Der Raum ist mit einer erfindungsgemäßen Schallabsorberanordnung ausgerüstet.

An den oberen Stoßkanten 02 des Raumes 01 ist dafür umlaufend ein sich längs der Stoßkanten 02 erstreckender schallabsorbierender Absorberstreifen 03 angeordnet. Der Absorberstreifen 03 kann sich entweder an der Decke oder an der Wand des Raumes 01 befinden und erstreckt sich jeweils bis in die zwischen Wand und Decke ausgebildete Ecke (Stoßkante).

Zwischen Decke und Absorberstreifen 03 bzw. Wand und Absorberstreifen 03 besteht eine feste, möglichst vollflächige Verbindung, beispielsweise in Form einer Klebeverbindung oder einer mechanischen Verbindung, zum Beispiel mittels Klammern.

Die Wand oder Decke kann eine Ausnehmung zur vollständigen oder im Querschnitt teilweisen Aufnahme des Absorberstreifens 03 aufweisen. Die Ausnehmung ist besonders bevorzugt so gestaltet, dass der Absorberstreifen 03 vollständig eingebracht werden kann und somit bündig mit Decke bzw. Wand abschließt.

Der Absorberstreifen 03 besteht aus einem bzw. bevorzugt mehreren Schallabsorberelementen aus einem nicht duktilen Schaumstoff, vorzugweise einem glasbasierten Schaumstoff mit einem Blähglasgranulatanteil. Dieses Material eignet sich gut zur Schalldämmung und lässt sich einfach verarbeiten. Die Schallabsorberelemente weisen einen längenspezifischen Strömungswiderstand im Bereich 8 - 10 kPa*s/m² auf, vorzugsweise 8 - 9 kPa*s/m².

Der Absorberstreifen besitzt bevorzugt eine Breite zwischen 250 mm und 500 mm sowie eine Dicke von 25 mm bis 60 mm. Der Absorberstreifen 03 ist vorzugsweise plattenförmig ausgeführt. Zum Bilden eines umlaufenden Absorberstreifens03 werden mehrere Schallabsorberelemente fortlaufend ohne Zwischenraum aneinandergereiht. Bei alternativen Ausführungsformen können sich die Absorberstreifen 03 auch nur abschnittsweise an den oberen Stoßkanten des Raumes 01 erstrecken.

Fig. 2 zeigt einen an einer oberen Kante 02 des erfindungsgemäßen Raumes 01 angeordneten Absorberstreifen 03. Die in diesem Kantenbereich auftretenden Reflexionen von diffusen Schallwellen sind mittels Pfeilen stark vereinfacht dargestellt. Die einfallenden Schallwellen werden vor allem im Bereich der oberen Kante des Raumes an Wand und Decke reflektiert, wodurch eine besonders gute Absorptionswirkung mittels Absorberstreifen03 erreicht werden kann.

Fig. 3 zeigt in einem Diagramm mehrere Messwertkurven zur Nachhallzeit über einen breiten Frequenzbereich. Die einzelnen Kurven wurden in demselben Raum mit einer Grundfläche von 10 x 20 m aufgenommen, wobei die Wände und die Decke aus bauüblichem Stahlbeton hergestellt waren.

Kurve 1) zeigt den Verlauf der Nachhallzeit im ursprünglichen Raum, d.h. ohne Einbau der Schallabsorberanordnung.

Kurve 2) zeigt die Nachhallzeit nach Einbau der Absorberstreifen, umlaufend im Raum an der Decke angebracht, jeweils verlaufend bis in die obere Stoßkante. Die Nachhallzeit verringert sich gleichmäßig über alle Frequenzen um etwa 0,3 - 0,4 s. Dieses Ergebnis ist noch nicht zufriedenstellend und darauf zurückzuführen, dass der Raum eine Grundfläche von deutlich mehr als 120 m² aufweist.

Die Kurven 3), 4) und 5) zeigen die Nachhallzeiten im Raum, wenn dieser in akustische Zellen mit ≤ 120 m² unterteilt wurde. Diese Unterteilung erfolgte jeweils durch das Anbringen derselben Schallabsorberelemente an der Decke im Innenbereich des Raums entlang gerade Linien, sodass sich ein Raster mit Flächen von 1 x 200, 2 x 100 und 4 x 50 m² ergab. Erkennbar sind die Nachhallzeiten drastisch verringert, um mehr als 1 s über den gesamten Frequenzbereich. Die überraschende Wirkung tritt bei akustischen Raumgrößen ab kleiner 100 m² auf. Die akustische Absorptionsleistung ist auch durch Mehrinstallation gegenüber der beschriebenen Schallabsorberanordnung nur noch unterproportional zu verbessern. Die erfindungsgemäße Absorberkonstruktion zeigt somit ein Optimum im Verhältnis von installierter Absorbermenge und erreichter Absorptionsleistung.

### Bezugszeichenliste

- 01 -: schallgedämmter Raum
- 02 -: obere Kanten
- 03 -: Absorberstreifen

## Patentansprüche

1. Schallgedämmter Raum (01) für Wohn-, Arbeits- oder Aufenthaltszwecke mit Wänden, einer diese nach oben abschließenden Decke sowie mindestens einer an einer Wandoder Deckenfläche des Raumes (01) angeordneten Schallabsorberanordnung bestehend aus mehreren Schallabsorberelementen, die in dem Raum (01) mit einer Grundfläche von 40 m² bis 130 m² angeordnet sind,
wobei mehrere aneinandergereihte Schallabsorberelemente (5) einen oder mehrere Absorberstreifen ausbilden, der/die sich längs einer zwischen Wand und Decke des Raumes (4) verlaufenden oberen Stoßkante zumindest abschnittsweise erstreckt/erstrecken,
**dadurch gekennzeichnet, dass**
- die Schallabsorberelemente plattenförmig ausgebildet sind und aus Blähglasgranulat mit einer Korngröße von 0,25 - 4 mm bestehen, wobei das Granulat in Plattenform gesintert ist oder mit hinzugesetztem Bindemittel verbunden ist;
- die Schallabsorberelemente eine Breite von 200 - 400 mm sowie eine Dicke von 40 - 65 mm aufweisen;
- die Schallabsorberelemente einen längenspezifischen Strömungswiderstand im Bereich 8 - 10 kPa*s/m² aufweisen.

2. Schallgedämmter Raum (01) nach Anspruch 1, **dadurch gekennzeichnet, dass** der längenspezifische Strömungswiderstand im Bereich 8 - 9 kPa*s/m² liegt.

3. Schallgedämmter Raum (01) nach einem der Ansprüche 1 bis 2, **dadurch gekennzeichnet, dass** der mindestens eine Absorberstreifen (03) direkt an der Wand oder der Decke des Raumes (01) befestigt ist, vorzugsweise daran angeklebt ist, ohne dass ein Hohlraum zwischen den Schallabsorberelementen und der Befestigungsfläche verbleibt.

4. Schallgedämmter Raum (01) nach einem der Ansprüche 1 bis 3, **dadurch gekennzeichnet, dass** der Raum (01) in akustische Zellen unterteilt ist, die jeweils nicht größer als 130 m² Grundfläche sind, wobei diese Unterteilung durch an der Decke befestigte Schallabsorberelemente hergestellt ist.

5. Schallgedämmter Raum (01) nach einem der Ansprüche 1 bis 4, **dadurch gekennzeichnet, dass** sich der Absorberstreifen (03) umlaufend an den oberen Kanten (02) des Raumes (01) erstreckt.

6. Schallgedämmter Raum (01) nach einem der Ansprüche 1 bis 5, **dadurch gekennzeichnet, dass** er mehrere Absorberstreifen (03) umfasst, wobei sich jeder Absorberstreifen (03) an einer oberen Kante (02) des Raumes (01) zumindest abschnittsweise erstreckt.

7. Schallgedämmter Raum (01) nach einem der Ansprüche 1 bis 6, **dadurch gekennzeichnet, dass** der Absorberstreifen (03) in die Decke oder Wand des Raumes (01) integriert ist, wobei er vorzugsweise bündig mit der Decke oder Wand abschließt.

## Claims

1. A sound-insulated room (01) for living, working or staying in, having walls, a ceiling closing said walls at the top, and at least one sound absorber arrangement arranged on a wall surface or ceiling surface of the room (01) and consisting of multiple sound absorber elements, which are arranged in the room (01) with a floor area of 40 m² to 130 m², wherein multiple lined-up sound absorber elements (5) form one or more absorber strips, which extend (s) at least in some sections along an upper abutting edge running between the wall and the ceiling of the room (4),
**characterised in that**
- the sound absorber elements are panel-shaped and consist of foam glass granules having a grain size of 0.25-4 mm, wherein the granules are sintered in panel form or are joined with added binder;
- the sound absorber elements have a width of 200-400 mm and a thickness of 40-65 mm;
- the sound absorber elements have a flow resistivity within the range of 8-10 kPa*s/m².

2. The sound-insulated room (01) according to Claim 1, **characterised in that** the flow resistivity is within the range of 8-9 kPa*s/m².

3. The sound-insulated room (01) according to either of Claims 1 to 2, **characterised in that** the at least one absorber strip (03) is fastened directly to the wall or the ceiling of the room (01), preferably adhesively bonded thereto, without a cavity remaining between the sound absorber elements and the fastening surface.

4. The sound-insulated room (01) according to any one of Claims 1 to 3, **characterised in that** the room (01) is subdivided into acoustic cells, which are each no greater than 130 m² in floor area, wherein this subdivision is produced by sound absorber elements fastened to the ceiling.

5. The sound-insulated room (01) according to any one of Claims 1 to 4, **characterised in that** the absorber strip (03) extends around the upper edges (02) of the room (01).

6. The sound-insulated room (01) according to any one of Claims 1 to 5, **characterised in that** it comprises multiple absorber strips (03), wherein each absorber strip (03) extends at least in some sections on an upper edge (02) of the room (01).

7. The sound-insulated room (01) according to any one of Claims 1 to 6, **characterised in that** the absorber strip (03) is integrated into the ceiling or wall of the room (01), wherein it preferably terminates flush with the ceiling or wall.

## Revendications

1. Pièce insonorisée (01) utilisée comme espace d'habitation, professionnel ou de loisirs, dotée de murs, d'un plafond limitant celles-ci vers le haut et d'au moins un ensemble d'absorption de bruit disposé sur une surface de mur ou de plancher de la pièce (01) et constitué de plusieurs éléments d'absorption de bruit disposés dans la pièce (01) sur une superficie au sol de 40 m² à 130 m²,
dans laquelle plusieurs éléments d'absorption de bruit (5) juxtaposés forment une ou plusieurs bandes d'absorption, laquelle/lesquelles s'étend/s'étendent au moins partiellement le long d'une arête de butée supérieure évoluant entre mur et plafond,
**caractérisée en ce que**
- les éléments d'absorption de bruit sont conçus en forme de plaques et constitués de granulat de verre soufflé présentant une taille de grain de 0,25 à 4 mm, le granulat étant fritté en forme de plaque ou lié à l'aide d'un agent liant ajouté ;
- les éléments d'absorption de bruit présentent une largeur de 200 à 400 mm ainsi qu'une épaisseur de 40 à 65 mm ;
- les éléments d'absorption de bruit présentent une résistance à l'écoulement spécifique à la longueur dans la plage de 8 à 10 kPa*s/m².

2. Pièce insonorisée (01) selon la revendication 1, **caractérisée en ce que** la résistance à l'écoulement spécifique à la longueur est comprise dans la plage de 8 à 9 kPa*s/m².

3. Pièce insonorisée (01) selon l'une des revendications 1 à 2, **caractérisée en ce que** l'au moins une bande d'absorption (03) est fixée directement au mur ou au plafond de la pièce (01), de préférence collée à celui-ci, sans laisser d'espace creux entre les éléments d'absorption de bruit et la surface de fixation.

4. Pièce insonorisée (01) selon l'une des revendications 1 à 3, **caractérisée en ce que** la pièce (01) est divisée en cellules acoustiques, dont la superficie respective ne dépasse pas 130 m², cette division étant réalisée par des éléments d'absorption de bruit fixés au plafond.

5. Pièce insonorisée (01) selon l'une des revendications 1 à 4, **caractérisée en ce que** la bande d'absorption (03) s'étend circonférentiellement sur l'arête supérieure (02) de la pièce (01).

6. Pièce insonorisée (01) selon l'une des revendications 1 à 5, **caractérisée en ce que** celle-ci comporte plusieurs bandes d'absorption (03), dans laquelle chaque bande d'absorption (03) s'étend au moins partiellement sur une arête supérieure (02) de la pièce (01).

7. Pièce insonorisée (01) selon l'une des revendications 1 à 6, **caractérisée en ce que** la bande d'absorption (03) est intégrée dans le plafond ou le mur de la pièce (01), tout en se terminant de préférence en affleurement avec le plafond ou le mur.
